# EUROPÄISCHE PATENTSCHRIFT

(11) **EP 0 950 760 B1**
(45) Veröffentlichungstag und Bekanntmachung des Hinweises auf die Patenterteilung: **19.06.2002**
(21) Anmeldenummer: 98105915.7
(22) Anmeldetag: 01.04.1998
(51) Int. Cl.: D21G 1/02, D21F 5/02, F26B 13/18

(54) **Wärmetauscher**
Heat exchanger
Echangeur de chaleur

(43) Veröffentlichungstag der Anmeldung: 20.10.1999
(73) Patentinhaber: Walzen Irle GmbH, D-57250 Netphen (DE)
(72) Erfinder: Krämer, Berthold, 57250 Netphen (DE); Hellenthal, Ludwig, 57399 Kirchhundem (DE)
(74) Vertreter: Grosse, Wolf-Dietrich, Dipl.-Ing.

(56) Entgegenhaltungen:
- DE-A- 19 511 086
- DE-A- 19 626 371

## Beschreibung

Die Erfindung betrifft einen Wärmetauscher, insbesondere eine beheizbare Walze für das Press-, Trocken- oder Glättwerk einer Maschine zur Papierherstellung oder Behandlung sonstiger Warenbahnen, der wahlweise mit Dampf oder einer Heizflüssigkeit temperierbar ist.

Als Heizmedium wurden vielfach Flüssigkeiten wie Wasser oder petrographische Öle eingesetzt; nach der DE 195 11 086 A1 können sich auch Dämpfe als vorteilhafte Heizmedien erweisen. Auch ein solcher Heizdampf kann durch periphere Bohrungen des Walzenmantels geführt werden, an deren Enden Siphon-Einrichtungen angeordnet sind, durch welche das sich bildende Kondensat bzw. Kondensat-Dampf-Gemisch aus den Bohrungen und damit aus den Walzen abgezogen wird.

Die genannte Vorveröffentlichung geht von der Verwendung von Dampf als Wärmeübertragungsmedium aus und stellt als Nachteil fest, daß im Falle erforderlich werdender Walzenwechsel oder sonstiger Eingriffe im Umfeld der beheizten Walze untragbar lange Auskühlzeiten auftreten.

Die DE 196 26 371 A1 löst dieses Problem dadurch, dass die Walzen alternativ mit Wasserdampf oder Wasser beheizbar bzw. kühlbar sind. Nachteilig ist jedoch der aufwendige Aufbau der Walze und des Ventils. Nach dieser Entgegenhaltung ist in jeder Walze eine zentral angeordnete durchgehende Passage sowie ein federbeaufschlagtes Ventil notwendig. Die Passage kann bei schnell drehenden Walzen zu unkontrollierbaren Unwuchten führen, während die Feder als zusätzliches Element das Ventil aufwendiger und anfälliger gestaltet. Hinzu kommt, dass im Wasserbetrieb stets gegen die Federkraft angearbeitet werden muß. Die vorliegende Erfindung geht von der Aufgabe aus, einen Wärmetauscher bzw. eine beheizbare Walze zu schaffen, der bzw. die wahlweise mit Dampf oder einer Heizflüssigkeit beheizbar sind, wobei durch geeigneten Aufbau für beide Beheizungsarten jeweils ein hoher Wirkungsgrad bei einfachem Aufbau erreichbar sein soll und der unterschiedlich zu nutzende Aufbau vom Anlegen des einen bzw. anderen Heizmediums abhängt.

Gelöst wird diese Aufgabe mit den Merkmalen des Patentanspruches 1. Damit stellt sich mit Anlegen von Heizdampf an eine Zuleitung ein System ein, das den heizenden Dampf peripher unter der Mantelfläche bspw. der Walze geführten Bohrungen direkt zuleitet, während gleichzeitig wirkungsvolle Siphon-Einrichtungen das anfallende Kondensat abführen. Wird dagegen eine beheizende Flüssigkeit zugeführt, so stehen die peripheren Bohrungen direkt zur Verfügung. Die Umschaltung erfolgt durch die Ausbildung des steuernden Ventils spontan, sicher und verlässlich bei geringem Bauaufwand.

Zweckmäßige, vorteilhafte und erfinderische Weiterbildungen des Gegenstandes des Hauptanspruches sind in den Unteransprüchen gekennzeichnet.

Erläutert ist die Erfindung anhand der Beschreibung eines Ausführungsbeispieles in Verbindung mit dieses darstellenden Zeichnungen. Es zeigen hierbei
- Figur 1: in Längsrichtung unterbrochen eine wahlweise durch Dampf oder ein flüssiges Heizmedium temperierbare Kalanderwalze,
- Figur 2: einen Querschnitt durch den Mantel der Kalanderwalze aus Figur 1,
- Figur 3: vergrößert einen das Ventil enthaltenden Ausschnitt der Kalanderwalze nach Figur 1,
- Figur 4: nochmals vergrößert einen Längsschnitt des Ventilkörpers der Figur 3, und
- Figur 5: eine Rückansicht des Ventilkörpers der Fig. 4.

In Figur 1 ist mittig unterbrochen als Wärmetauscher eine Kalanderwalze 1 dargestellt, die aus einem Walzenmantel 2 besteht, der beidseitig mit Flanschzapfen 3 bzw. 4 verbunden ist. Zur Beheizung ist der Walzenmantel 2 relativ dicht unter seiner Mantelfläche mit peripheren Bohrungen 5 ausgestattet, und zur Ableitung von Kondensat sind achsnäher einige weitere periphere Bohrungen 6 vorgesehen.

Bei Dampfbeheizung wird der Heizdampf einer konzentrischen Zuleitung 7 des Flanschzapfens 3 zugeführt, die gleichzeitig die Ableitung 8 umschließt. Die Zuleitung 7 führt zum Ventil 9 und passiert dessen Durchbruch 10, und erreicht vom dahinterliegenden Ringraum 11 über Speisebohrungen 12 die zu beheizenden peripheren Bohrungen 5. Von diesen aus erreicht der Dampf über eine Verbindungsleitung 13 den Stauraum 14 des Ventils 9 und baut hinter dem Ventilkörper 15 einen Druck auf, der den leichten und leicht gängigen Ventilkörper 15 nach links in die dargestellt Endlage verschiebt, in der er den vorderen Ventilraum 16 und damit die Ableitung 8 absperrt.

Die Kalanderwalze 1 ist mit einer wirksamen Siphon-Anordnung 17 ausgestattet, die das bei der Dampfbeheizung entstehende Kondensat aufnimmt und, mit Schlupfdampf vermischt, dem Ventil 9 mittels eines Kondensat-Ablaufes 18 zuführt, der in den vorderen Ventilraum 16 führt, so daß das Kondensat-Schlupfdampf-Gemisch über die Ableitung 8 abziehbar ist.

Soll andererseits die Kalanderwalze 1 durch eine Heizflüssigkeit temperiert werden, wird diese über die Ableitung 8 der Walze zugeführt. Sie erreicht das Ventil 9 und beaufschlagt den Boden des leicht beweglich geführten Ventilkörpers 15 und drängt diesen aus der in der Zeichnung dargestellten Lage gegen einen Anschlag 19 zurück. Die temperierende Flüssigkeit vermag nun am Ventilkörper 15 vorbei in den Stauraum 14 und über Verbindungsleitungen 13 in periphere Bohrungen 5 zu gelangen und im Kontakt mit deren Wandungen Wärme zu übertragen. In an sich bekannter Weise sind die Enden der peripheren Bohrungen 5 miteinander verbunden, so daß die temperierende Flüssigkeit zurückgeführt wird und nunmehr über Speisebohrungen 12 den Ringraum 11 zu erreichen vermag, aus dem über die Durchbrüche 10 die Zuleitung 7 erreichbar ist, über die die temperierende Flüssigkeit nunmehr abzulaufen vermag bzw. abgezogen wird.

Als wesentlich hat es sich gezeigt, ein einfach aufgebautes Ventil zu schaffen, daß schnell, sicher und reibungsarm schon auf geringe Druckunterschiede anspricht. Erreicht wird dieses durch den in Figur 4 im Querschnitt und Figur 5 in der Rückansicht dargestellten Ventilkörper 15, der zweckmäßig aus einem Material relativ geringen spezifischen Gewichtes besteht, das wesentlich unter 7,85 g/cm³ liegt. So haben sich bspw. aus Kunststoff bestehende Ventilkörper bewährt. Wesentlich ist auch, daß der Ventilkörper einen geringen Reibungsfaktor aufweist und insbesondere sich als korrosionsresistent erweist. Als vorteilhaft erweist sich die in Figur 3 dargestellte Führung des Ventilkörpers 15. Der den Ventilkörper 15 enthaltende Führungsraum 20 ist schlank und erweitert sich in Abheberichtung des Ventilkörpers 15, so daß ein Haften, Klammern, Haken oder eine sonstige unbeabsichtigte Fixierung des Ventilkörpers 15 völlig ausgeschlossen ist. Als wesentlich hat sich hierbei gezeigt, den Führungsraum 20 aus einem Werkstoff zu erstellen oder mit einem Werkstoff auszukleiden, dessen Wärmeausdehnungskoeffizient dem des Ventilkörpers 15 möglichst gleicht. Der Ventilkörper 15 selbst ist entsprechend länglich aufgebaut, um eine sichere Führung zu erreichen, und ist topfartig hohl mit einem konischen Topfboden 21 versehen. Figur 4 zeigt diesen konischen Topfboden 21 und den rückwärts angeschlossenen, aus Stegen 22 gebildeten Führungsschaft 23. Als vorteilhaft hat sich hierbei gezeigt, daß der im Führungsraum 20 schwebende Ventilkörper 15 sich als selbstreinigend zeigt. Um ein Arbeiten des Ventilkörpers 15 schon bei geringsten Differenzdrucken zu erreichen, ist auf mechanische Rückstelleinrichtungen, beispielsweise Federn, verzichtet.

So ist ein Wärmetauscher geschaffen, der jeweils wahlweise mit Dampf oder einer Heizflüssigkeit temperierbar ist, und der den hierbei jeweils auftretenden Gegebenheiten sich durch ein extrem schnelles und empfindliches Ventil jeweils anzupassen vermag.

### Bezugszeichenliste

- 1: Kalanderwalze
- 2: Walzenmantel
- 3,4: Flanschzapfen
- 5,6: Periphere Bohrungen
- 7: Zuleitung
- 8: Ableitung
- 9: Ventil
- 10: Durchbruch
- 11: Ringraum
- 12: Speisebohrungen
- 13: Verbindungsleitung
- 14: Stauraum
- 15: Ventilkörper
- 16: Vorderer Ventilraum
- 17: Siphonanordnung
- 18: Kondensatablauf
- 19: Anschlag
- 20: Führungsraum
- 21: Topfboden
- 22: Stege
- 23: Führungsschaft

## Patentansprüche

1. Wärmetauscher, insbesondere beheizbare Walze mit einem Walzenmantel (2) sowie Flanschenzapfen (3, 4) für das Press-, Trocken- oder Glättwerk einer Maschine zur Papierherstellung oder Behandlung sonstiger Warenbahnen, der wahlweise mit Dampf oder einer Heizflüssigkeit temperiert wird, sowie mit einem Ventil zur Steuerung der Wege der Heizmedien, wobei bei Betrieb mit Dampf dieser einer dem Flanschenzapfen (3) zugeordneten Zuleitung (7) zugeführt wird und das Kondensat einer dem selben Flanschenzapfen (3) zugeordneten Ableitung (8) entnommen wird, während bei Betrieb mit Heizflüssigkeit diese der Ableitung (8) zugeführt wird und über die Zuleitung (7) abläuft,
**dadurch gekennzeichnet,**
**daß** das Ventil (9) im mit der Zuleitung (7) und der Ableitung (8) versehenen Flanschenzapfen (3) angeordnet ist, und daß das Ventil (9) allein durch Druckbeaufschlagung der Zuleitung (7) die Ableitung (8) sperrt, so daß nur noch Kondensat und/oder Schlupfdampf über einen in dem mit dem Ventil (9) versehenen Flanschenzapfen (3) angeordneten Kondensatablauf (18) der Ableitung (8) zugeführt wird, und bei Druckbeaufschlagung der Ableitung (8) diese zu einem im gleichen Flanschenzapfen (3) angeordneten Stauraum (14) hin öffnet.

2. Wärmetauscher nach Anspruch 1,
**dadurch gekennzeichnet,**
**daß** die Zuleitung (7) über den Heizkreislauf des Wärmetauschers mit dem Ventil (9) verbunden ist und die Ableitung (8) direkt auf das Ventil (9) führt.

3. Wärmetauscher nach Anspruch 1 oder 2,
**dadurch gekennzeichnet,**
**daß** das Ventil (9) als Rückschlagventil ausgebildet ist.

4. Wärmetauscher nach einem der Ansprüche 1 bis 3,
**dadurch gekennzeichnet,**
**daß** der Ventilkörper (15) des Ventils (9) in einem sich in Abhebrichtung derselben leicht konisch erweiterten Führungsraum (20) geführt ist, daß er topfförmig ausgebildet ist und der vorzugsweise konisch zulaufende Topfboden (21) der Ableitung (8) zugewandt ist.

5. Wärmetauscher nach Anspruch 4,
**dadurch gekennzeichnet,**
**daß** der Ventilkörper (15) aus einem Material geringen, wesentlich unter 7,85 g/cm³ liegenden spezifischen Gewichtes besteht und korrosionsresistent ist.

6. Wärmetauscher nach Anspruch 4 oder 5,
**dadurch gekennzeichnet,**
**daß** der Ventilkörper (15) aus Kunststoff besteht.

7. Wärmetauscher nach einem der Ansprüche 4 bis 6,
**dadurch gekennzeichnet,**
**daß** der Führungsraum (20) des Ventiles (9) aus einem Werkstoff besteht bzw. mit einem solchen ausgekleidet ist, welcher mit seinem Wärmeausdehnungskoeffizienten dem des Ventilkörpers (15) entspricht bzw. angenähert ist.

8. Wärmetauscher nach einem der Ansprüche 4 bis 7,
**dadurch gekennzeichnet,**
**daß** der Führungsraum (20) des Ventiles (9) einen den Ventilkörper (15) in seinem Hub begrenzenden Anschlag (19) aufweist.

9. Wärmetauscher nach einem der Ansprüche 4 bis 7,
**dadurch gekennzeichnet,**
**daß** die beweglichen Teile des Ventils derartige Abmessungen aufweisen, daß sie durch die Zuleitung (7) zu Austauschund/oder Reparaturzwecken ein- bzw. ausbaubar sind.

## Claims

1. A heat exchanger, in particular heatable roller with a roller jacket (2) and flange journals (3, 4) for the forging press, drying or glazing rollers of a machine for manufacturing paper or treating other continuous materials, optionally tempered with vapor or a heating fluid, and with a valve for controlling the heating media paths, wherein, during vapor operation, the latter is routed to a feed line (7) allocated to the flange joumals (3), and the condensate is removed from a discharge line (8) allocated to the same flange journals (3), while, during heating fluid operation, the latter is routed to discharge line (8) and discharged via feed line (7),
**characterized in that**
the valve (9) is arranged in the flanged journals (3) provided with the feed line (7) and discharge line (8), and that the valve (9) blocks the discharge line (8) just by pressurizing the feed line (7), so that only condensate and/or slip vapor is still routed to the discharge line (8) via a condensate discharge (18) situated in the flange journal (3) provided with the valve (9), and, when pressurized, the discharge line (8) opens toward a stowing area (14) arranged in the same flange journal (3).

2. The heat exchanger according to claim 1,
**characterized in that**
the feed line (7) is connected with the valve (9) via the heat circulation of the heat exchanger, and the discharge line (8) leads directly to the valve (9).

3. The heat exchanger according to claim 1 or 2,
**characterized in that**
the valve (9) is designed as a check valve.

4. The heat exchanger according to one of claims 1 to 3,
**characterized in that**
the valve body (15) of the valve (9) is routed in a guide space (20) expanded in a slightly conical manner in its lift-off direction, that it is pot-shaped in design, and that it faces the pot floor (21) of the discharge line (8) that preferably enters in a conical manner.

5. The heat exchanger according to claim 4,
**characterized in that**
the valve body (15) consists of a material with a low specific weight, essentially lying under 7.85 g/cm³, and is resistant to corrosion.

6. The heat exchanger according to claim 4 or 5,
**characterized in that**
the valve body (15) consists of plastic.

7. The heat exchanger according to one of claims 4 to 6,
**characterized in that**
the guide space (20) of the valve (9) consists of or is clad with a material whose heat expansion coefficient matches or approximates that of the valve body (15).

8. The heat exchanger according to one of claims 4 to 7,
**characterized in that**
the guide space (20) of the valve (9) exhibits a stop (19) whose stroke borders the valve body (15).

9. The heat exchanger according to one of claims 4 to 7,
**characterized in that**
the moveable parts of the valve exhibit dimensions that are such that they can be incorporated or expanded via the line (7) for replacement and/or repair purposes.

## Revendications

1. Echangeur de chaleur, en particulier cylindre pouvant être chauffé avec une chemise (2) ainsi que des tenons-brides (3, 4) pour la presse, le séchoir ou le lissoir d'une machine de fabrication de papier ou traitement d'autres marchandises en bandes, qui est tempéré au choix avec de la vapeur ou un liquide brûlant, ainsi qu'avec une soupape pour la commande des trajectoires des substances de chauffage, la vapeur étant, en cas de fonctionnement à la vapeur, acheminée jusqu'à une conduite d'alimentation (7) associée au tenon-bride (3) et la condensation étant éliminée dans une conduite d'évacuation (8) associée à au même tenon-bride (3), alors qu'en cas de fonctionnement au liquide brûlant, celui-ci est acheminé jusqu'à la conduite d'évacuation (8) et s'écoule par la conduite d'alimentation (7),
**caractérisé en ce que**
la soupape (9) est disposée dans le tenon-bride (3) muni de la conduite d'alimentation (7) et de la conduite d'évacuation (8) et que la soupape (9) bloque la conduite d'évacuation (8) simplement par sollicitation par pression de la conduite d'alimentation (7), de telle sorte que seulement de la condensation et/ou de la vapeur perdue est acheminée à la conduite d'évacuation (8) par l'intermédiaire d'une sortie de condensation (18) disposée dans le tenon-bride (3) muni de la soupape (9), et qu'en cas de sollicitation par pression de la conduite d'évacuation (8), celle-ci s'ouvre sur une chambre d'accumulation (14) placée dans le même tenon-bride (3).

2. Echangeur de chaleur selon la revendication 1,
**caractérisé en ce que**
la conduite d'alimentation (7) est reliée à la soupape (9) par l'intermédiaire du circuit de chauffage de l'échangeur de chaleur et que la conduite d'évacuation (8) mène directement à la soupape (9).

3. Echangeur de chaleur selon la revendication 1,
**caractérisé en ce que**
la soupape (9) est conçue comme une soupape anti-retour.

4. Echangeur de chaleur selon une des revendications 1 à 3,
**caractérisé en ce que**
le corps (15) de la soupape (9) est guidé dans un espace de guidage (20) s'élargissant légèrement en cône dans son sens d'élévation, qu'il est en forme de pot et que le fond du pot (21) à orientation conique de préférence est tourné vers la conduite d'évacuation (8).

5. Echangeur de chaleur selon la revendication 4,
**caractérisé en ce que**
le corps de soupape (15) est constitué d'une matière d'un poids spécifique faible, globalement inférieur à 7,85 g/cm3, et résiste à la corrosion.

6. Echangeur de chaleur selon la revendication 4 ou 5,
**caractérisé en ce que**
le corps de soupape (15) est en matière plastique.

7. Echangeur de chaleur selon une des revendications 4 à 6,
**caractérisé en ce que**
l'espace de guidage (20) de la soupape (9) consiste ou est recouvert d'un type de matière qui correspond, par son coefficient d'extension à la chaleur, à celui du corps de la soupape (15) ou s'en approche.

8. Echangeur de chaleur selon une des revendications 4 à 7,
**caractérisé en ce que**
l'espace de guidage (20) de la soupape (9) présente une butée (19) limitant le corps de soupape (15) dans son élévation.

9. Echangeur de chaleur selon une des revendications 4 à 7,
**caractérisé en ce que**
les parties mobiles de la soupape présentent des dimensions telles qu'elles peuvent être installées ou retirées à travers la conduite d'alimentation (7) à des fins d'échange et/ou de réparation.
